# FASCICULE DE BREVET EUROPEEN

(11) **EP 0 557 183 B1**
(45) Date de publication et mention de la délivrance du brevet: **03.01.1996**
(21) Numéro de dépôt: 93400387.2
(22) Date de dépôt: 17.02.1993
(51) Int. Cl.: E05C 9/04

(54) **Serrure multi-points à pêne secondaire condamnable indépendamment du pêne principal**
Mehrpunktschloss mit Sekundärriegeln, die unabhängig vom Hauptriegel verriegelbar sind
Multipoint lock with secondary bolts being operable independently from the main bolt

(30) Priorité: 18.02.1992 FR 9201824
(43) Date de publication de la demande: 25.08.1993
(73) Titulaire: BRICARD S.A., F-75001 Paris (FR)
(72) Inventeur: Lartisien, Alain, F-80130 Bourseville (FR); Pagnen, Jean-Claude, F-80210 Feuquieres-en-Vimeux (FR)
(74) Mandataire: Lemoine, Robert

(56) Documents cités:
- DE-C- 263 046
- DE-C- 3 505 379
- FR-A- 2 646 458
- US-A- 4 892 338

## Description

La présente invention porte sur une serrure à points multiples comprenant plusieurs pênes de verrouillage retenus dans des boîtiers respectifs destinés à être montés en des emplacements distincts le long du chant d'une porte, l'un de ces boîtiers constituant un boîtier principal qui comporte un organe d'actionnement à clé de son pêne, l'autre boîtier ou les autres boîtiers constituant chacun un boîtier secondaire dont le pêne, guidé en translation à travers une ouverture pratiquée dans une têtière réunissant les parois avant et arrière du boîtier, est déplaçable au moyen d'une tringle de manoeuvre accouplée au pêne du boîtier principal, pour être placé et immobilisé, soit dans une position de verrouillage dans laquelle il s'extrait hors de la têtière, soit dans une position de déverrouillage dans laquelle il est rétracté sensiblement jusqu'au ras de cette dernière.

De telles serrures, généralement montées sur des portes donnant accès à des locaux d'habitation ou professionnels, offrent l'avantage d'assurer un verrouillage renforcé, généralement en trois ou cinq points, le long du chant de la porte tout en étant actionnées uniquement depuis le boîtier principal par une seule et même clé dont toutes les personnes autorisées à pénétrer dans le local possèdent un double.

L'actionnement simultané des différents pênes dans ce type de serrures est toutefois porteur d'un inconvénient tenant au fait qu'il suffit d'une effraction réussie sur le pêne du boîtier principal pour rompre le verrouillage assuré par les pênes des boîtiers secondaires, et déverrouiller ainsi la serrure dans son ensemble.

La présente invention vise à remédier à cet inconvénient en proposant une serrure à points multiples du type spécifié en introduction qui se caractérise en ce que l'un au moins de ses boîtiers secondaires renferme une pièce mobile de blocage de son pêne en position de verrouillage, manoeuvrable au moyen d'un organe d'actionnement à clé indépendant de la tringle de manoeuvre.

Il va de soi que le pêne peut être bloqué soit directement soit indirectement, par exemple par l'intermédiaire de la tringle.

On dispose ainsi d'une serrure à points multiples dont le pêne du ou des boîtiers secondaires peut être condamné en position de verrouillage indépendamment du pêne du boîtier principal, ce qui renforce la sécurité en cas de tentative d'effraction sur ce dernier.

Dans un mode de réalisation préféré de la serrure conforme à la présente invention, l'organe d'actionnement à clé de la pièce de blocage du pêne du boîtier secondaire présente un codage différent de celui de l'organe d'actionnement à clé du pêne du boîtier principal.

Les occupants ou utilisateurs permanents du local, dont la porte d'accès est équipée d'une telle serrure, pourront ainsi, en étant les seuls à être munis d'une clé compatible avec l'organe d'actionnement du boîtier secondaire, condamner le pêne de ce dernier dans sa position de verrouillage, pour, lorsqu'ils le jugent nécessaire, interdire l'accès du local aux personnes ne disposant que de la clé actionnant le boîtier principal de la serrure, comme par exemple le personnel de nettoyage ou la concierge.

Dans le cas où le boîtier secondaire renferme une pièce de transmission de mouvement montée coulissante dans une direction sensiblement perpendiculaire à la direction de translation du pêne auquel elle est accouplée par des moyens inverseurs de mouvement, tout en étant reliée à la tringle d'actionnement pour être amenée par celle-ci, soit dans une position active dans laquelle elle place le pêne dans sa position de verrouillage, soit dans une position de repos dans laquelle elle le rappelle dans sa position de déverrouillage, la pièce de blocage du pêne du boîtier secondaire est avantageusement montée mobile dans une direction transversale à la direction de coulissement de la pièce de transmission, entre une position rétractée et une position avancée, et comprend une dent frontale susceptible, dans la position avancée de ladite pièce de blocage, de s'engager dans un cran de forme complémentaire de la pièce de transmission, placé face à elle dans la position active de cette dernière.

De préférence, le corps de la pièce de blocage présente la forme d'une plaquette que des moyens de guidage maintiennent à coulissement, dans sa direction de déplacement, le long de l'une des parois avant et arrière du boîtier.

Selon un mode de réalisation préféré de l'invention, lesdits moyens de guidage comprennent, d'une part, une ou plusieurs saillies formées sur l'une ou l'autre des faces en regard de la plaquette de blocage et de ladite paroi du boîtier et s'engageant dans une rainure de coulissement ménagée dans la seconde de ces faces et, d'autre part, une lame de ressort qui, d'un côté, prend appui sur le boîtier et, de l'autre, s'applique contre la face libre opposée de la plaquette de blocage.

On dispose ainsi d'un ensemble de conception extrêmement simple et compacte, dont tous les éléments peuvent être très facilement démontés et remplacés en cas de besoin.

Selon une caractéristique avantageuse de l'invention, la lame de ressort prend appui sur le boîtier à l'arrière de la plaquette de blocage et présente, à son extrémité libre opposée, un petit bossage qui, dans la position rétractée de la plaquette, vient se placer devant le bord frontal de cette dernière et, dans la position avancée de la plaquette, vient s'encliqueter dans un creux formé sur sa face libre.

Grâce à ces dispositions, la plaquette de blocage est automatiquement immobilisée dans ses deux positions extrêmes, la lame de ressort produisant en outre un cliquètement signalant que l'une ou l'autre de ces positions est atteinte.

Selon une autre caractéristique de l'invention, la lame de ressort orientée sur un axe sensiblement parallèle à la direction de déplacement de la plaquette de blocage, prend appui sur la paroi du boîtier contre laquelle celle-ci est maintenue, par un pilier qui, dans la position rétractée de la plaquette, vient se placer à l'intérieur d'une découpe de cette dernière, s'ouvrant sur son bord arrière.

Ceci permet d'utiliser une lame de ressort la plus courte possible et présentant donc une force maximale.

De préférence, la dent de blocage étant positionnée sur un axe sensiblement parallèle à la direction de déplacement de la plaquette et celle-ci coopérant, par un bord latéral, avec son organe d'actionnement, les saillies et la rainure de coulissement associée sont prévues entre ce bord latéral de la plaquette et l'axe de positionnement de sa dent de blocage, tandis que la lame de ressort s'applique sur la plaquette de l'autre côté de cet axe.

Ces dispositions garantissent une parfaite stabilité de la plaquette de blocage lors de son déplacement.

Enfin, la pièce de transmission présente elle-même, de préférence, la forme d'une plaquette qui, du côté regardant la plaquette de blocage, présente une aile latérale surélevée, par laquelle elle s'accouple au pêne de verrouillage, ladite aile latérale surélevée étant solidaire, par un voile de liaison, d'une partie de base par laquelle la plaquette de transmission est guidée à coulissement le long de la paroi du boîtier sur laquelle coulisse la plaquette de blocage, le cran de ladite plaquette de transmission étant défini par une ouverture pratiquée dans cette dernière, à cheval sur l'axe le long duquel sa partie de base de rattache à son voile de liaison à l'aile latérale surélevée.

Une serrure à points multiples conforme à un mode de réalisation de la présente invention va maintenant être décrite, uniquement à titre d'exemple non-limitatif, en référence aux dessins annexés dans lesquels :
- la figure 1 représente, à échelle réduite, une telle serrure à points multiples montée sur une porte, avec des arrachements partiels à hauteur de ses boîtiers ;
- la figure 2 est une vue de face, avec arrachement partiel, de son boîtier secondaire supérieur, en représentant le mécanisme intérieur ;
- la figure 3 est une vue en perspective éclatée de ce mécanisme ;
- la figure 4 est une vue en coupe, à échelle agrandie, effectuée selon la ligne IV-IV de la figure 2 ; et
- la figure 5 est une vue en coupe, à même échelle que la précédente, selon la ligne V-V de la figure 2, mais représentant la pièce de blocage du pêne dormant en position rétractée de libération de ce dernier.

La figure 1 montre une serrure à points multiples, du type à mortaiser, qui, d'une manière connue en soi, comprend un boîtier principal 1 encastré dans le chant d'une porte P, sensiblement à mi-hauteur de celle-ci, ainsi que deux boîtiers secondaires 2,3 montés de la même façon, l'un 2 à la partie supérieure et l'autre 3 à la partie inférieure de la porte P. Les trois boîtiers 1, 2 et 3 sont munis, au ras du chant de la porte, d'une têtière commune 4 couvrant toute la hauteur de cette dernière.

Le boîtier principal 1 renferme un mécanisme classique de serrure, avec un pêne demi-tour 5 apte à être actionné par une béquille 6 et un pêne dormant 7 dont le déplacement est commandé par un cylindre de verrouillage à clé 8, le pêne 7 étant ici engagé, en position de verrouillage, dans un empênage d'une gâche du dormant vertical D de la porte P.

Le mécanisme interne de l'un des boîtiers secondaires, à savoir le boîtier supérieur 2, est quant à lui illustré par la figure 2, qui montre tout d'abord le traditionnel pêne dormant de verrouillage 9 guidé en translation entre la paroi arrière 10 et la paroi avant 11, ici arrachée, du boîtier 2, dans une direction sensiblement perpendiculaire au plan de la têtière 4, dont une ouverture de guidage 12 est étroitement traversée par la tête 13 du pêne 9.

La queue 14 du pêne 9, entièrement contenue à l'intérieur du boîtier 2, est pour sa part munie d'une lumière oblongue 15 de largeur constante, s'inclinant sous un angle de 45° par rapport à la verticale et orientée de façon à se rapprocher de la têtière 4 depuis son extrémité supérieure. Dans cette lumière 15, s'engage, avec un jeu minimal, un téton cylindrique 16 saillant sur une plaquette 17, située entre la queue 14 du pêne 9 et la paroi arrière 10 du boîtier 2 et montée coulissante sur cette dernière et le long de la têtière 4, dans une direction sensiblement perpendiculaire à la direction de translation du pêne 9. A son extrémité inférieure 17a, la plaquette coulissante 17 est fixée à une tringle de manoeuvre verticale 18, tandis qu'à son extrémité supérieure 17b, elle est solidaire d'une tige de verrouillage 19.

On précisera ici que la partie du mécanisme interne du boîtier secondaire supérieur 2, décrite ci-dessus, se retrouve à l'identique à l'intérieur du boîtier secondaire inférieur 3 mais selon une disposition symétrique par rapport à un axe horizontal de la porte.

Comme on le voit sur la figure 1, la tringle 18 et la tige 19, ainsi que leurs symétriques respectives 18a,19a de la partie inférieure de la porte P, s'étendent à coulissement libre derrière la têtière continue 4 de la serrure en s'extrayant des boîtiers 2 et 3 par des ouvertures pratiquées au ras de cette dernière. Les deux tringles de manoeuvre 18,18a provenant respectivement des boîtiers secondaires 2,3, pénètrent dans le boîtier principal 1 où elles s'accouplent au mécanisme d'actionnement de son pêne dormant 7, qui, d'une manière connue en soi, relève et abaisse respectivement les tringles 18 et 18a lors de son action de verrouillage et les déplace en sens inverse au cours de son action de déverrouillage.

Comme on le comprendra en revenant à la figure 2, la plaquette 17 du boîtier secondaire 2 coulisse vers le haut lors du relevage de la tringle 18 et joue ainsi le rôle d'une pièce de transmission de mouvement, grâce à son téton 16 qui, en étant déplacé à force dans la lumière inclinée 15 du pêne dormant 9, pousse ce dernier hors de la têtière 4. Le pêne dormant 9 est ainsi amené et immobilisé dans sa position de verrouillage, à l'intérieur d'un empênage d'une gâche du dormant vertical D, lorsque la plaquette 17 a atteint sa position active finale représentée en trait plein. Simultanément, la plaquette 17 propulse vers le haut la tige 19 qui, par son extrémité conformée en pêne, vient s'engager dans un empênage d'une gâche du dormant horizontal supérieur D₁ de la porte P (figure 1). Les mêmes actions de verrouillage sont exercées sur le pêne dormant du boîtier secondaire inférieur 3 et la tige de verrouillage associée 19a, par le mouvement descendant de la seconde tringle de manoeuvre 18a.

Dans l'espace compris entre la plaquette 17 et la paroi latérale 2a, opposée à la têtière, du boîtier 2, se trouve une plaquette 21, de forme générale rectangulaire, montée coulissante, sur la paroi arrière 10 du boîtier 2, suivant son axe longitudinal médian X, sensiblement perpendiculaire à la direction de coulissement A de la plaquette de transmission de mouvement 17. Sur son bord frontal 21a regardant la plaquette de transmission de mouvement 17, la plaquette 21 porte une dent saillante 22 centrée sur son axe X et légèrement surélevée par rapport à la face intérieure de la paroi 10 du boîtier tout en étant sensiblement parallèle à celle-ci.

Le boîtier secondaire 2 est en outre muni d'un double cylindre de verrouillage traditionnel à clé 23 supporté par les parois arrière et avant 10,11 du boîtier 2, juste en dessous de la plaquette 21. Le panneton 24 du cylindre de verrouillage 23, pivotant autour d'un axe perpendiculaire à la direction de coulissement X de la plaquette 21, coopère avec une encoche 25 formée sur une aile latérale inférieure 26 de cette dernière, légèrement surélevée par rapport à la face intérieure de la paroi arrière 10 du boîtier 2, pour déplacer ladite plaquette 21 dans un sens ou dans l'autre sous la commande d'une clé introduite dans la fente 23a du rotor 23b du cylindre 23.

En se référant maintenant à la figure 4, on peut voir que le guidage de la plaquette 21 est assuré par deux pattes 27,28, formées par un crevé, qui s'engagent, avec un jeu latéral minimal, dans une lumière oblongue 29 de la paroi arrière 10 du boîtier, d'axe parallèle àla direction de coulissement X de la plaquette 21. La figure 3 montre par ailleurs que ces pattes de guidage 27,28 sont disposées entre l'aile inférieure 26 de la plaquette 21 et l'axe longitudinal médian X de cette dernière.

De l'autre côté de l'axe X, s'étend une lame de ressort 30 fixée sur un pilier 31, de courte hauteur, solidaire de la paroi arrière 10 du boîtier. Depuis ce point d'apppui, la lame de ressort 30 s'étend vers l'avant, sur un axe sensiblement parallèle à l'axe de coulissement X de la plaquette 21, pour repousser cette dernière contre la paroi 10 du boîtier, par son extrémité libre munie d'un petit bossage intérieur 32, formé ici par un embouti. La plaquette 21 présente, dans son coin supérieur arrière, une découpe 33 située à l'aplomb de la lame de ressort 30, découpe à travers laquelle le pilier 31 se dresse dans la position rétractée de la plaquette 21, représentée sur la figure 4 et en traits mixtes sur la figure 2. Depuis son pilier d'appui 31, la lame de ressort 30 possède une longueur telle que dans cette même position rétractée de la plaquette 21, le bossage d'extrémité 32 vienne s'engager devant le bord frontal 21a de cette dernière afin de l'immobiliser (figure 5).

En se référant maintenant à la figure 3, on peut voir que la plaquette de transmission de mouvement 17 comporte, du côté de la plaquette 21, une aile latérale 34, surélevée par rapport à la face intérieure de la paroi arrière 10 du boîtier 2. Cette aile 34, sur laquelle se dresse le téton 16 et repose à glissement la queue 14 du pêne 9, se raccorde, par un court voile 35 s'inclinant légèrement vers la plaquette 21, à une partie de base 36 munie de pattes 37 formées par des crevés et s'engageant dans des lumières de coulissement 38 de la paroi 10 du boîtier pour assurer le guidage de la plaquette 17 dans la direction A. Une ouverture 39 est pratiquée dans le coude 40 réunissant la partie de base 36 de la plaquette 17 au voile 35. Cette ouverture 39, qui définit un cran débouchant face au bord frontal 21a de la plaquette 21, est positionnée de façon à se trouver sur l'axe X de cette dernière, dans la position active de la plaquette 17. Le cran ainsi défini présente une largeur légèrement supérieure à celle de la dent frontale 22 de la plaquette de blocage 21. La plaquette 17 s'applique en outre contre la têtière 4 par un talon 41.

Lorsque depuis sa position rétractée de la figure 5, la plaquette de blocage 21 est déplacée par le pivotement du panneton 24 vers la plaquette de transmission 17 en position active, son bord frontal 21a vient en butée contre le voile incliné 35 de cette dernière et sa dent frontale 22 s'engage étroitement dans le cran 39, comme le montre la figure 4. De la sorte, la plaquette de transmission est immobilisé dans sa position active, réalisant par conséquent une condamnation du pêne dormant 9 en position de verrouillage. L'immobilisation de la plaquette 21 dans sa position avancée de blocage de la figure 4 est assurée par la lame de ressort dont le bossage 32 s'encliquète dans un creux 42 de la face libre de la plaquette 21. Un mouvement de pivotement en sens inverse du panneton 24 ramènera la plaquette 21 dans sa position rétractée pour libérer la plaquette 17. Le pêne 9 pourra alors être actionné normalement depuis le cylindre 8 du boîtier principal 1 de la serrure.

Le même mécanisme de condamnation sera prévu dans le boîtier secondaire inférieur 3, la position du cran de la plaquette de transmission 17 étant simplement décalée vers le haut, le long du coude 40 de cette dernière, par rapport à celle du cran 39. Lors de sa fabrication, la plaquette 17 sera dotée de deux crans ainsi décalés 39,43 pour pouvoir être indifféremment montée dans le boîtier secondaire supérieur ou le boîtier secondaire inférieur.

Ces mécanismes de condamnation prévus dans les boîtiers secondaires 2,3 renforcent la protection de la serrure à l'égard des tentatives d'effraction puisque le seul déverrouillage frauduleux du pêne principal 7 ne suffira plus à libérer les pênes secondaires 9.

En faisant en sorte que les doubles cylindres de verrouillage 23 des boîtiers secondaires, accessibles depuis la face extérieure et la face intérieure de la porte P, et leur clé, aient un codage différent de celui du cylindre 8 d'actionnement du pêne 7 du boîtier principal 1 et de sa clé, on pourra en outre en disposant des deux clés interdire l'accès du local fermé par la porte P aux personnes munies uniquement de la clé compatible avec le cylindre 8 du boîtier principal.

## Revendications

1. Serrure à points multiples comprenant plusieurs pênes de verrouillage (7,9) retenus dans des boîtiers respectifs (1,2,3) destinés à être montés en des emplacements distincts le long du chant d'une porte, l'un de ces boîtiers constituant un boîtier principal (1) qui comporte un organe d'actionnement à clé (8) de son pêne (7), l'autre boîtier ou les autres boîtiers constituant chacun un boîtier secondaire (2,3) dont le pêne (9), guidé en translation à travers une ouverture (12) pratiquée dans une têtière (4) réunissant les parois avant (10) et arrière (11) du boîtier, est déplaçable, au moyen d'une tringle de manoeuvre (18,18a) accouplée au pêne (7) du boîtier principal (1), pour être placé et immobilisé, soit dans une position de verrouillage dans laquelle il s'extrait hors de la têtière (4), soit dans une position de déverrouillage dans laquelle il est rétracté sensiblement jusqu'au ras de cette dernière, ladite serrure étant en outre caractérisée en ce que l'un au moins de ses boîtiers secondaires (2) renferme une pièce mobile (21) de blocage de son pêne (9) en position de verrouillage, manoeuvrable au moyen d'un organe d'actionnement à clé indépendant de la tringle de manoeuvre.

2. Serrure à points multiples selon la revendication 1, caractérisée en ce que l'organe d'actionnement de la pièce mobile (21) de blocage du pêne (9) du boîtier secondaire (2) présente un codage différent de celui de l'organe d'actionnement à clé (8) du pêne (7) du boîtier principal (1).

3. Serrure à points multiples selon la revendication 1 ou 2, caractérisée en ce que le boîtier secondaire (2) renferme une pièce de transmission de mouvement (17) montée coulissante dans une direction (A) sensiblement perpendiculaire à la direction de translation du pêne auquel elle est accouplée par des moyens inverseurs de mouvement (15,16), tout en étant reliée à la tringle de manoeuvre (18) pour être amenée par celle-ci, soit dans une position active dans laquelle elle place le pêne (9) dans sa position de verrouillage, soit dans une position de repos dans laquelle elle le rappelle dans sa position de déverrouillage, ladite pièce de blocage (21) étant déplaçable dans une direction (X) transversale à la direction de coulissement (A) de la pièce de transmission, entre une position rétractée et une position avancée, et comportant une dent (22) saillant frontalement en direction de la pièce de transmission (17), ladite dent étant susceptible, dans la position avancée de la pièce de blocage (21), de s'engager dans un cran (39) de forme complémentaire de la pièce de transmission, placé face à elle dans la position active de cette dernière.

4. Serrure à points multiples selon la revendication 3, caractérisée en ce que la pièce de blocage (21) présente la forme d'une plaquette que des moyens de guidage maintiennent à coulissement, dans sa direction de déplacement, le long de l'une (10) des parois avant et arrière du boîtier (2).

5. Serrure à points multiples selon la revendication 4, caractérisée en ce que lesdits moyens de guidage comprennent, d'une part, une ou plusieurs saillies (27,28) formées sur l'une ou l'autre des faces en regard de la plaquette (21) et de ladite paroi (10) du boîtier et s'engageant dans une rainure de coulissement (29) ménagée dans la seconde de ces faces et, d'autre part une lame de ressort (30) prenant appui, d'un côté, sur le boîtier (2) et s'appliquant, de l'autre côté, contre la face libre opposée de la plaquette (21).

6. Serrure à points multiples selon la revendication 5, caractérisée en ce que la lame de ressort (30) prend appui sur le boîtier (2) à l'arrière de la plaquette (21) et présente, à son extrémité libre opposée, un petit bossage (32) qui, dans la position rétractée de la plaquette, vient se placer devant le bord frontal (21a) de cette dernière et, dans la position avancée de la plaquette, vient s'encliqueter dans un creux (42) formé sur sa face libre.

7. Serrure à points multiples selon la revendication 5 ou 6, caractérisée en ce que la lame de ressort (30) orientée sur un axe sensiblement parallèle àla direction de déplacement (X) de la plaquette, prend appui sur la paroi (10) du boîtier (2) contre laquelle celle-ci est maintenue, par un pilier (31) placé, dans la position rétractée de la plaquette, à l'intérieur d'une découpe (33) de cette dernière, s'ouvrant sur son bord arrière.

8. Serrure à points multiples selon l'une quelconque des revendications 5 à 7, caractérisée en ce que, la dent (22) étant positionnée sur un axe (X) sensiblement parallèle à la direction de déplacement de la plaquette (21) et celle-ci coopérant par un bord latéral, avec son organe d'actionnement, les saillies (27,28) et la rainure de coulissement (29) associée sont prévues entre ledit bord latéral de la plaquette et l'axe de positionnement (X) de sa dent (22) tandis que la lame de ressort (30) s'applique sur la plaquette de l'autre côté de cet axe.

9. Serrure à points multiples selon l'une quelconque des revendications 4 à 8, caractérisée en ce que la dent (22), formée sur le bord frontal de la plaquette (21) est surélevée par rapport à la face intérieure de la paroi (10) du boîtier (2) contre laquelle cette dernière est maintenue.

10. Serrure à points multiples selon l'une quelconque des revendications 3 à 9, caractérisée en ce que la pièce de transmission (17) présente elle-même la forme d'une plaquette qui, du côté regardant la plaquette de blocage (21), présente une aile latérale surélevée (34), par laquelle elle s'accouple au pêne de verrouillage (9), ladite aile latérale surélevée étant solidaire, par un voile de liaison (35), d'une partie de base (36) par laquelle la plaquette de transmission est guidée à coulissement le long de la paroi du boîtier contre laquelle est maintenue la plaquette de blocage (21), le cran (39) de ladite plaquette de transmission étant défini par une ouverture pratiquée dans cette dernière, à cheval sur l'axe le long duquel sa partie de base (36) se rattache à son voile de liaison (35) à l'aile latérale surélevée (34).

## Patentansprüche

1. Mehrriegelschloß mit mehreren Schloßriegeln (7, 9), die in jeweiligen, an unterschiedlichen Stellen entlang einer Türkante anzubringenden Gehäusen (1, 2, 3) gehalten werden, wobei das eine Gehäuse ein Hauptgehäuse (1) bildet, das ein schlüsselbetätigbares Organ (8) für seinen Riegel (7) enthält, und das bzw. die anderen Gehäuse je ein Nebengehäuse (2, 3) bilden, wobei dessen Riegel (9), der durch eine Öffnung (12) in einem die vordere (10) und die hintere (11) Wand des Gehäuses verbindenden Schloßstulp (4) verschiebbar ist, mittels einer mit dem Riegel (7) des Hauptgehäuses (1) gekuppelten Treibstange (18, 18a) verstellbar ist und entweder in eine Verriegelungsstellung gebracht und festgehalten werden kann, in der er aus dem Schloßstulp (4) ausgefahren ist, oder in eine Entriegelungsstellung, in der er etwa bündig mit letzterem eingefahren ist,
dadurch gekennzeichnet, daß mindestens eines der Nebengehäuse (2) ein bewegliches Glied (21) zum Sperren seines Riegels (9) in Verriegelungsstellung umfaßt, das mittels eines schlüsselbetätigbaren, von der Treibstange unabhängigen Organs steuerbar ist.

2. Mehrriegelschloß nach Anspruch 1, dadurch gekennzeichnet, daß das Betätigungsorgan des beweglichen Gliedes (21) zum Sperren des Riegels (9) des Nebengehäuses (2) eine andere Codierung aufweist, als die des schlüsselbetätigbaren Organs (8) des Riegels (7) des Hauptgehäuses (1).

3. Mehrriegelschloß nach Anspruch 1 oder 2, dadurch gekennzeichnet, daß das Nebengehäuse (2) ein Bewegungsübertragungs-Element (17) umfaßt, das in einer Richtung (A) etwa senkrecht zur Verschieberichtung des Riegels verschiebbar gelagert ist, mit dem das Element (17) durch Bewegungsumkehrmittel (15, 16) gekuppelt ist und dabei mit der Treibstange (18) verbunden ist, damit es von dieser entweder in eine aktive Stellung gebracht wird, in der es den Riegel (9) in die Verriegelungsstellung bringt, oder in eine Ruhestellung, in der es den Riegel (9) in die Entriegelungsstellung rückstellt, wobei das Sperrglied (21) in einer Richtung (X) quer zur Veschieberichtung (A) des Übertragungselementes zwischen einer eingefahrenen Stellung und einer ausgefahrenen Stellung verstellbar ist und eine in Richtung auf das Übertragungselement (17) stirnseitig vorspringende Nocke (22) aufweist, die in der ausgefahrenen Stellung des Sperrgliedes (21) in eine eine ergänzende Form aufweisende Rastkerbe (39) des Übertragungselementes eingreifen kann, die in der aktiven Stellung des Sperrgliedes diesem gegenüberliegt.

4. Mehrriegelschloß nach Anspruch 3, dadurch gekennzeichnet, daß das Sperrglied (21) die Form eines Plättchens aufweist, das durch Führungsmittel entlang der einen (10) vorderen und hinteren Wand des Gehäuses (2) in seiner Bewegungsrichtung verschiebbar gehalten wird.

5. Mehrriegelschloß nach Anspruch 4, dadurch gekennzeichnet, daß die Führungsmittel zum einen einen oder mehrere Vorsprünge (27, 28) umfaßen, die auf einen der gegenüberliegenden Seiten des Plättchens (21) bzw. der Wand (10) des Gehäuses ausgebildet sind, und die in eine Verschiebungsnut (29) auf der anderen Seite eingreifen, zum anderen ein Federblatt (30), das sich einerseits auf das Gehäuse (2) abstützt und sich andererseits an die gegenüberliegende freie Seite des Plättchens (21) anlegt.

6. Mehrriegelschloß nach Anspruch 5, dadurch gekennzeichnet, daß das Federblatt (30) sich auf das Gehäuse (2) an der Rückseite des Plättchens (21) abstützt und am gegenüberliegenden freien Ende eine kleine Ausformung (32) aufweist, die in der eingefahrenen Stellung des Plättchens vor dessen Frontkante (21a) gelangt und in der ausgefahrenen Stellung des Plättchens in eine Vertiefung (42) auf dessen freier Seite einrastet.

7. Mehrriegelschloß nach Anspruch 5 oder 6, dadurch gekennzeichnet, daß das Federblatt (30), das auf einer zur Verstellrichtung (X) des Plättchens etwa parallelen Achse gerichtet ist, sich auf die Wand (10) des Gehäuses (2), auf der das Plättchen gehalten ist, über eine Stütze (31) abstützt, die sich in der eingefahrenen Stellung des Plättchens innerhalb eines auf dessen hintere Kante gehenden Ausschnittes (33) befindet.

8. Mehrriegelschloß nach einem der Ansprüche 5 bis 7, dadurch gekennzeichnet, daß da die Nocke (22) auf einer zur Verstellrichtung des Plättchens (21) etwa parallelen Achse (X) liegt und das Plättchen (21) über eine Seitenkante mit seinem Betätigungsglied zusammenarbeitet, die Vorsprünge (27, 28) und die zugehörige Verschiebungsnut (29) zwischen der Seitenkante des Plättchens und der Positionierachse (X) seiner Nocke (22) vorgesehen sind, während das Federblatt (30) auf dem Plättchen auf der anderen Seite der Achse angebracht ist.

9. Mehrriegelschloß nach einem der Ansprüche 4 bis 8, dadurch gekennzeichnet, daß die auf der Frontkante des Plättchens (21) eingearbeite Nocke (22) höher liegt als die Innenseite der Wand (10) des Gehäuses (2), gegen der das Plättchen gehalten ist.

10. Mehrriegelschloß nach einem der Ansprüche 3 bis 9, dadurch gekennzeichnet, daß das Übertragungselement (17) seinerseits als ein Plättchen ausgebildet ist, das auf der dem Sperrplättchen (21) zugewandten Seite einen hochliegenden Seitenflügel (34) aufweist, über den es mit dem Schloßriegel (9) gekuppelt wird, und der über einen Verbindungsstreifen (35) mit einem Grundteil (36) verbunden ist, durch welches das Übertragungsplättchen enlang der Gehäusewand verschoben wird, gegen der das Sperrplättchen (21) gehalten ist, wobei die Rastkerbe (39) des Übertragungsplättchens durch eine in letzterem eingearbeitete Öffnung gebildet wird, und zwar beiderseits der Achse, entlang der das Grundteil (36) sich über den Verbindungsstreifen (35) an den hochliegenden Seitenflügel (34) anschließt.

## Claims

1. A multipoint lock comprising a plurality of locking bolts (7, 9) held in respective housings (1, 2, 3) to be mounted in separate places along the edge of a door, one of said housings forming a primary housing (1) having a key operating member (8) for its bolt (7), the other housing or housings each forming a secondary housing (2, 3), whose bolt (9), which is translationally guided through an opening (12) provided in a head portion (4) interconnecting the front (10) and rear (11) walls of the housing, is movable by means of an actuating link (18, 18a) connected to bolt (7) of the main housing (1), so as to be placed and secured either in a locking position, in which it comes out of the head portion (4) or in an unlocking position in which it is retracted substantially flush with the latter, said lock further being characterized in that at least one of its secondary housings (2) encloses a mobile part (21) for securing the bolt (9) thereof in a locking position, said mobile part (21) being operable by means of a key operating member, which is independent of the actuating link.

2. The multipoint lock according to claim 1, characterized in that the operating member of the mobile part (21) for securing bolt (9) of the secondary housing (2) has a coding, which is different from that of the key operating member (8) of bolt (7) of the main housing (1).

3. The multipoint lock according to claim 1 or 2, characterized in that the secondary housing (2) encloses a movement transmission part (17) slidably mounted in a direction (A) substantially perpendicular to the translation direction of the bolt, to which it is connected through movement reversing means (15, 16), while being connected to the actuating link (18) in order to be brought thereby either to an active position, in which it places the bolt (9) in its locking position, or to a rest position, in which it returns said bolt (9) back to its unlocking position, said securing part (21) being movable in a direction (X) transverse to the sliding direction (A) of the transmission part, between a retracted position and an advanced position, and comprising a tooth (22) projecting forwardly toward the transmission part (17), which tooth (22) may, in the advanced position of the securing part (21), fit into a catch (39) complementary in shape in the transmission part which is placed opposite to it in the active position of the latter.

4. The multipoint lock according to claim 3, characterized in that the securing part (21) is in the form of a small plate slidably supported by guide means in its direction of movement along one (10) of the front and rear walls of the housing (2).

5. The multipoint lock according to claim 4, characterized in that said guide means comprises, on the one hand, one or more projections (27, 28) formed on either opposite face of the plate (21) and said wall (10) of the housing and fitting into a slide groove (29) formed in the other of said faces and, on the other hand, a spring leaf (30) bearing on the housing (2) on one side and applied against the opposite free face of plate (21) on the other side.

6. The multipoint lock according to claim 5, characterized in that the spring leaf (30) bears on the housing (2) behind the plate (21) and has, at its opposite free end, a small boss (32) which, in the retracted position of the plate, comes before the front edge (21a) thereof and which, in the advanced position of the plate, comes into engagement with a cavity (42) formed in said free face.

7. The multipoint lock according to claim 5 or 6, characterized in that the spring leaf (30) directed along an axis substantially parallel with the direction of movement (X) of the plate, bears on the wall (10) of housing (2) supporting said plate, by a pillar (31), which, in the retracted position of the plate, is positioned within a cutout (33) thereof opening on its rear edge.

8. The multipoint lock according to any of claims 5 to 7, characterized in that, the tooth (22) being positioned on an axis (X) substantially parallel with the direction of movement of the plate (21) and the latter cooperating by a lateral edge with its operating member, the projections (27, 28) and the associated slide groove (29) are provided between said lateral edge of the plate and the positioning axis (X) of the tooth (22) thereof, whereas the spring leaf (30) is applied on the plate on the other side of said axis.

9. The multipoint lock according to any of claims 4 to 8, characterized in that the tooth (22) formed on the front edge of the plate (21) is raised with respect to the inner face of the wall (10) of housing (2) supporting said plate.

10. The multipoint lock according to any of claims 3 to 9, characterized in that the transmission part (17) is itself in the form of a small plate which, on the side facing the securing plate (21), has a raised lateral leg (34) by which it connects to the locking bolt (9), said raised lateral leg being integral through a bridging web (35) with a base portion (36), by which the transmission plate is slidably guided along the housing wall supporting the securing plate (21), the catch (39) of said transmission plate being defined by an opening provided in the latter, in a straddling position over the axis, along which its base portion (36) connects through its bridging web (35) to the raised lateral leg (34) .
